# EUROPÄISCHE PATENTSCHRIFT

(11) **EP 0 231 936 B1**
(45) Veröffentlichungstag und Bekanntmachung des Hinweises auf die Patenterteilung: **30.12.1992**
(21) Anmeldenummer: 87101471.8
(22) Anmeldetag: 04.02.1987
(51) Int. Cl.: H01K 1/46, H01J 5/56

(54) **Elektrische Lampe**
Electric lamp
Lampe électrique

(30) Priorität: 06.02.1986 DE 3603753
(43) Veröffentlichungstag der Anmeldung: 12.08.1987
(73) Patentinhaber: Patent-Treuhand-Gesellschaft für elektrische Glühlampen mbH, 81543 München (DE)
(72) Erfinder: Eckhardt, Fritz, D-7921 Dettingen (DE); Helbig, Peter, D-7927 Sontheim/Brenz (DE); Schönherr, Walter, D-7928 Giengen-Hürben (DE)

(56) Entgegenhaltungen:
- EP-A- 172 529
- EP-A- 0 129 868

## Beschreibung

Die Erfindung betrifft eine elektrische Lampe gemäß Anspruch 1.

Eine ähnliche Lampe, insbesondere für die Verwendung in Kraftfahrzeugscheinwerfern, ist bereits vorgeschlagen worden in EP-A-172 529 (Art. 54(3) EPÜ). Diese besteht aus einer Halogenglühlampe gemäß Anspruch 1, die aber an ihrer Quetschung von einem Halteelement aus Metall aufgenommen ist. Dieses ist wiederum nach Justierung der Lampe mit der Sockelhülse aus Kunststoff mittels Hochfrequenzerwärmen verbunden.

Für die erfindungsgemäße Lampe soll jedoch ein Halteelement aus einem elektrisch-isolierenden, hochtemperaturbeständigen Material zur Anwendung kommen. Der Erfindung liegt deshalb die Aufgabe zugrunde, ein derartiges, den Lampenkolben fixierendes Halteelement zu schaffen, das nach Justierung der Lampe mit der Sockelhülse aus Kunststoff verbunden werden kann.

Gelöst wird diese Aufgabe durch eine Lampe mit den Merkmalen gemäß Anspruch 1, wobei im Unterschied zur der Lampe gemäß EP-A-172 529, das den Lampenkolben fixierende Halteelement zumindest im Verbindungsbereich mit der Sockelhülse aus Kunststoff besteht und in diesem Verbindungsbereich zwischen dem Halteelement und der Sockelhülse ein Mittel aus ferromagnetischem Material angeordnet ist.

Um eine Justierung der Lampe gegenüber der Sockelhülse bzw. einem daran angeformten Einstellring zu ermöglichen, weisen sowohl Sockelhülse als auch das die Lampe fixierende Halteelement im Verbindungsbereich einen kreisförmigen Querschnitt auf. Da die Lampe nicht nur in ihrer Höhe, sondern auch in ihrer Neigung gegenüber der Sockelhülse justiert werden soll, ist das Halteelement im Verbindungsbereich in vertikaler Richtung konvex gewölbt, so daß Halteelement und Sockelhülse wie ein Kugelgelenk zusammenwirken.

Das zwischen Halteelement und Sockelhülse angeordnete ferromagnetische Mittel aus beispielsweise einer Nickel-Eisenlegierung kann aus einzelnen zwischengeklemmten Plättchen bestehen, vorteilhafterweise ist es jedoch als Ring ausgebildet und in einer am Halteelement angeordneten Nut eingelegt. Mittels Hochfrequenzerwärmung schmilzt der Kunststoff im Bereich des ferromagnetischen Materials, so daß sich Halteelement und Sockelhülse miteinander verbinden.

Insbesondere bei der Halterung von Hochdruckentladungslampen ist es erforderlich, aufgrund der hohen Zündspannung von 15-20 kV und einer Lampenbetriebstemperatur von ca. 900 °C das den Lampenkolben halternde Teil des Halteelements aus Keramik herzustellen. Eine Möglichkeit, dieses Keramikteil auf dem Kunststoffteil des Halteelements zu befestigen, ist durch eine Ultraschallvernietung gegeben. Man kann diese Teile jedoch auch mittels einer Schnappverbindung usw. miteinander verbinden.

Weitere Einzelheiten der Erfindung werden anhand nachfolgender Zeichnungen näher erläutert. Es zeigt
- Figur 1: ein erstes Ausführungsbeispiel mit einer Halogenglühlampe
- Figur 2: ein zweites Ausführungsbeispiel mit einer einseitig gequetschten Hochdruckentladungslampe
- Figur 3: ein drittes Ausführungsbeispiel mit einer zweiseitig gequetschten Hochdruckenladungslampe

In Figur 1 ist eine Kraftfahrzeug-Halogenglühlampe dargestellt, die aus einem einseitig gequetschten Lampenkolben 1, darin angeordneten Leuchtkörpern 2 und mit den Leuchtkörpern 2 verbundenen, aus der Quetschung herausgeführten Stromzuführungsdrähten 3 besteht. Der Lampenkolben 1 ist an seiner Quetschung von einem Halteelement 4 aus einem hochtemperaturbeständigen Kunststoff gehalten, das faßförmig, insbesondere einer Kugelschicht entsprechend ausgebildet ist.

Des weiteren besteht die Lampe aus einer topfförmigen Sockelhülse 5 und drei auf der dem Lampenkolben 1 abgewandten Seite des Sockelbodens verankerten Sockelkontakten 6 (nur zwei sind sichtbar). Die Lampenstromzuführungen 3 sind durch Öffnungen im Sockelboden hindurchgeführt und auf dessen Rückseite mit den Sockelkontakten 6 verschweißt.

Zum Schutz der Schweißstelle 7 und zum Abdichten des Sockels ist auf dieser Seite der Sockelhülse 5 ein Abdeckelement 8 aufgesetzt. Dieses ist mit der Sockelhülse 5 ultraschallvernietet und trägt in diesem Ausführungsbeispiel einen Einstellring 9. Der von Sockelboden und Abdeckelement gebildete Zwischenraum 10 ist zusätzlich mit einem Harz aus Kunststoff gefüllt.

Wie bereits erwähnt, ist das den Lampenkolben fixierende Halteelement 4 faßförmig ausgebildet und somit gegenüber der zylinderförmigen Sockelhülse 5 und damit auch gegenüber dem Einstellring 9 in seiner Höhe und Neigung frei beweglich. Nach Justierung der Lampe 1 werden Halteelement 4 und Sockelhülse 5, beide aus physikalisch unterschiedlichen Thermoplasten, mit Hilfe eines zwischengelegten ferromagnetischen Ringes 11, der bei Anlegen einer Hochfrequenz das Kunststoffmaterial in seiner Umgebung zum Schmelzen bringt, miteinander verbunden.

Dieser Ring 11 kann in einer am Halteelement 4 angeordneten Nut 12 eingelegt sein. Vorteilhafterweise ist er mit Durchbrüchen 13 versehen, durch die zusätzlich geschmolzenes Kunststoffmaterial zur Erhöhung der Festigkeit der Verbindung hindurchquillen kann.

Im vorliegenden Ausführungsbeispiel umfaßt der Ring 11 nicht vollständig das Halteelement 4. Dies hat fertigungstechnische Vorteile. Der Ring 11 wird von einem Rohr mit kleinerem Durchmesser als der des Halteelements 4 abgeschnitten, woraus sich eine Materialeinsparung ergibt. Anschließend wird er aufgeschnitten und über das Halteelement 4 geschnappt. Die durch das Aufbiegen des Ringes 11 entstehende Federkraft gibt dem Ring 11 bis nach dem Verbinden von Halteelement 4 und Sockelhülse 5 miteinander einen ausreichenden Halt auf dem Halteelement 4.

Die Figuren 2 und 3 zeigen zwei Ausführungen von Kraftfahrzeug-Entladungslampen. In Figur 2 ist eine einseitig gequetschte Hochdruckentladungslampe 14 mit Sockel dargestellt und in Figur 3 eine zweiendig gequetschte 19.

Im folgenden wird nur das beschrieben, was sich von dem Ausführungsbeispiel nach Figur 1 unterscheidet.

Die einseitig gequetschte Hochdruckentladungslampe 14 ist in dieser Ausführung von einem zweiteiligen Halteelement 15 getragen. Aufgrund der hohen Zündspannung von 15-20 kV und der hohen Betriebstemperatur von ca. 900 °C besteht das die Lampe tragende Teil 15a des Halteelements 15 aus Keramik. Dieses ist mit dem Teil des Halteelements aus Kunststoff 15b, das für die Verbindung mit der Sockelhülse 16, ebenfalls aus Kunststoff, vorgesehen ist, mittels Ultraschallnieten verbunden. Für das Kunststoffteil 15b des Halteelements 15 wird ein hochtemperaturbeständiger Thermoplast, wie unter dem Handelsnamen ULTEM 2300 oder RYTO erhältlich, verwendet. Die Sockelhülse 16 besteht beispielsweise aus einem Polyamid.

In dieser Ausführung weist die Sockelhülse 16 kein eigenes Bodenteil auf. Dieses wird von einem Abdeckelement 17 übernommen, das auf das untere Ende der Sockelhülse 16 aufgeschnappt ist und durch das die Sockelkontakte hindurchgeführt sind. Der von Halteelement 15, Sockelhülse 16 und Abdeckelement 17 gebildete Hohlraum ist wie in dem zuvor beschriebenen Ausführungsbeispiel mit einem Harz aus Kunststoff gefüllt. Der Einstellring 18 dieser Kraftfahrzeugentladungslampe ist an der Sockelhülse 16 angeformt.

Figur 3 zeigt den Lampenaufbau für eine zweiseitig gequetschte Hochdruckentladungslampe 19, der im wesentlichen dem der für die einseitig gequetschte Entladungslampe 14 entspricht. Die Lampe 19 ist ebenfalls von einem aus Keramik bestehenden Teil 20a des Halteelements 20 gehaltert und dieses Keramikteil 20a ist mit dem aus Kunststoff bestehenden Teil 20b des Halteelements 20 über Ultraschallnietung 25 verbunden.

Das Keramikteil 20a selbst besteht aus einer runden Platte 20a₁, die auf dem Kunststoffteil 20b des Halteelements 20 aufliegt. Dieser Platte 20a₁ ist ein rinnenförmiges Teil 20a₂ angeformt, das parallel zur Lampe 19 angeordnet ist. Die aus dem Lampenkolben 19 an dem vom Sockel abgewandten Ende herausgeführte Stromzuführung 21 ist mit einem in der Rinne gelagerten Kontakt 22 elektrisch-leitend verbunden, und dieser Kontakt 22 wiederum steht in Verbindung mit einem der Sockelkontakte 23. Die Verbindung 24 zwischen Kontakt 22 und Sockelkontakt 23 ist auf der dem Lampenkolben 19 abgewandten Seite des rinnenförmigen Teils 20a₂ entlanggeführt.

Das rinnenförmige Teil hat bei dieser Kraftfahrzeuglampe nach Figur 3 zusätzlich die Funktion eines Abblendmittels zur Erzeugung der bei Kraftfahrzeuglampen üblichen Lichtverteilung.

## Patentansprüche

1. Elektrische Lampe, bestehend aus einem Lampenkolben mit aus dem Kolben herausgeführten Stromzuführungen, einem den Lampenkolben fixierenden Halteelement, einer Sockelhülse aus Kunststoff, wobei Halteelement und Sockelhülse mittels Hochfrequenzerwärmen miteinander verbunden sind, und aus wenigstens zwei Sockelkontakten, die zumindest mit den Stromzuführungen der Lampe elektrisch-leitend verbunden sind, wobei das den Lampenkolben (1, 14, 19) fixierende Halteelement (4, 15, 20) zumindest im Verbindungsbereich mit der Sockelhülse (5, 16) aus Kunststoff besteht und in diesem Verbindungsbereich zwischen dem Halteelement (4, 15, 20) und der Sockelhülse (5, 16) ein Mittel (11) aus ferromagnetischem Material angeordnet ist.

2. Elektrische Lampe nach Anspruch 1, wobei das Mittel aus ferromagnetischem Material ein Ring (11) ist.

3. Elektrische Lampe nach Anspruch 2, wobei das Halteelement (4, 15, 20) im Verbindungsbereich mit der Sockelhülse (5, 16) eine Nut (12) aufweist, in die der Ring (11) eingelegt ist.

4. Elektrische Lampe nach Anspruch 1, wobei die Außenkontur des Halteelements (4, 15, 20) im Verbindungsbereich in horizontaler sowie in vertikaler Richtung konvex gewölbt ist.

5. Elektrische Lampe nach Anspruch 4, wobei das Halteelement (4, 15, 20) im Verbindungsbereich der Form einer Kugel bzw. Kugelschicht entspricht.

6. Elektrische Lampe nach Anspruch 2, wobei der Ring (11) mit Durchbrüchen (13) versehen ist.

7. Elektrische Lampe nach Anspruch 2, wobei das Halteelement (4, 15, 20) von dem Ring (11) nicht vollständig umschlossen ist.

8. Elektrische Lampe nach Anspruch 1, wobei das Halteelement (15, 20) aus dem die Verbindung herstellenden Kunststoffteil (15b, 20b) und einem darauf aufgesetzten, den Lampenkolben (14, 19) halternden Teil (15a, 20a) aus temperaturbeständigem und elektrisch-isolierendem Material aufgebaut ist.

9. Elektrische Lampe nach Anspruch 8, wobei das temperaturbeständige und elektrischisolierende Material aus Keramik ist.

10. Elektrische Lampe nach Anspruch 9, wobei das Teil (15a, 20a) des Halteelements, das aus Keramik besteht, mittels Ultraschallnietung auf dem Kunststoffteil (15b, 20b) des Verbindungsbereiches des Halteelementes befestigt ist.

11. Elektrische Lampe nach Anspruch 1, wobei die Lampe (1) eine Halogenglühlampe ist.

12. Elektrische Lampe nach Anspruch 1, wobei die Lampe (14) eine einseitig gequetschte Hochdruckentladungslampe ist.

13. Elektrische Lampe nach Anspruch 1, wobei die Lampe (19) eine zweiseitig gequetschte Hochdruckentladungslampe ist.

## Claims

1. Electric lamp comprising a bulb with supply leads passed out of the bulb, a holder element which fixes the bulb, a plastic base sleeve, the holder element and the base sleeve being connected to one another by means of high-frequency heating, and at least two base contacts, which are connected in electrically-conducting fashion to at least the supply leads of the lamp, the holder element (4, 15, 20) which fixes the bulb (1, 14, 19) being composed of plastic at least in the region of connection to the base sleeve (5, 16) and a means (11) made of ferromagnetic material being arranged in this region of connection between the holder element (4, 15, 20) and the base sleeve (5, 16).

2. Electric lamp according to Claim 1, the means made of ferromagnetic material being a ring (11).

3. Electric lamp according to Claim 2, the holder element (4, 15, 20) having in the region of connection to the base sleeve (5, 16) a groove (12) into which the ring (11) is inserted.

4. Electric lamp according to Claim 1, the outer contour of the holder element (4, 15, 20) in the region of connection having a convex curvature both in the horizontal and in the vertical direction.

5. Electric lamp according to Claim 4, the holder element (4, 15, 20) corresponding to the shape of a sphere or spherical segment in the region of connection.

6. Electric lamp according to Claim 2, the ring (11) being provided with apertures (13).

7. Electric lamp according to Claim 2, the holder element (4, 15, 20) not being completely surrounded by the ring (11).

8. Electric lamp according to Claim 1, the holder element (15, 20) being constructed from the plastic part (15b, 20b) which establishes the connection and from a part (15a, 20a) composed of high-temperature-resistant and electrically insulating material which is mounted on the said plastic part and retains the bulb (14, 19).

9. Electric lamp according to Claim 8, the high-temperature-resistant and electrically insulating material being made of ceramic.

10. Electric lamp according to Claim 9, the part (15a, 20a) of the holder element which is composed of ceramic being attached to the plastic part (15b, 20b) of the region of connection of the holder element by means of ultrasonic riveting.

11. Electric lamp according to Claim 1, the lamp (1) being a halogen incandescent lamp.

12. Electric lamp according to Claim 1, the lamp (14) being a high-pressure discharge lamp pinched on one side.

13. Electric lamp according to Claim 1, the lamp (19) being a high-pressure discharge lamp pinched on two sides.

## Revendications

1. Lampe électrique, constituée par une ampoule comportant des éléments d'alimentation en courant ressortant de l'ampoule, un élément de maintien fixant l'ampoule de la lampe, et une douille de culot en matière plastique, l'élément de retenue et la douille de culot étant réunis entre eux par chauffage à haute fréquence, et par au moins deux contacts de culot, qui sont reliés de façon électriquement conductrice au moins aux éléments d'alimentation en courant de la lampe, et dans laquelle l'élément de retenue (4,15,20), qui fixe l'ampoule (1,14,19) de la lampe, est formé d'une matière plastique, au moins dans la zone de jonction avec la douille de culot (5,16) et que des moyens (11) réalisés en un matériau ferromagnétique sont disposés entre l'élément de retenue (4,15,20) et la douille de culot (5,16).

2. Lampe électrique suivant la revendication 1, dans laquelle les moyens formés d'un matériau ferromagnétique sont une bague (11).

3. Lampe électrique suivant la revendication 2, caractérisée par le fait que l'élément de retenue (4,15,20) possède, dans la zone de jonction avec la douille de culot (5,16), une rainure (12) dans laquelle est insérée la bague (11).

4. Lampe électrique suivant la revendication 1, dans laquelle le contour extérieur de l'élément de retenue (4,15,20) est cintré avec une forme convexe aussi bien dans la direction horizontale que verticale dans la zone de jonction.

5. Lampe électrique suivant la revendication 4, dans laquelle l'élément de retenue (4,15,20) correspond, dans la zone de jonction, à la forme d'une sphère ou d'une couche sphérique.

6. Lampe électrique suivant la revendication 2, dans laquelle la bague (11) comporte des passages traversants (13).

7. Lampe électrique suivant la revendication 2, dans laquelle l'élément de retenue (4,15,20) n'est pas entouré complètement par la bague (11).

8. Lampe électrique suivant la revendication 1, dans laquelle l'élément de retenue (15,20) est constitué par la partie en matière plastique (15b,20b), qui forme la liaison, et par une partie (15a,20a), emmanchée sur la précédente et maintenant l'ampoule (14,19) de la lampe et qui est constituée par un matériau résistant à la température et électriquement isolant.

9. Lampe électrique suivant la revendication 8, dans laquelle le matériau résistant à la température et électriquement isolant est une céramique.

10. Lampe électrique suivant la revendication 9, dans laquelle la partie (15a,20a) de l'élément de retenue, qui est réalisée en céramique, est fixée au moyen d'un rivetage par ultrasons sur la partie en matière plastique (15b,20b) de la zone de liaison de l'élément de retenue.

11. Lampe électrique suivant la revendication 1, dans laquelle la lampe (1) est une lampe à halogène.

12. Lampe électrique suivant la revendication 1, dans laquelle la lampe (4) est une lampe à décharge haute pression comportant un pincement unilatéral.

13. Lampe électrique suivant la revendication 1, dans laquelle la lampe (19) est une lampe à décharge haute pression comportant un pincement bilatéral.
